# EUROPÄISCHE PATENTSCHRIFT

(11) **EP 0 761 009 B1**
(45) Veröffentlichungstag und Bekanntmachung des Hinweises auf die Patenterteilung: **13.05.1998**
(21) Anmeldenummer: 94930197.2
(22) Anmeldetag: 20.10.1994
(51) Int. Cl.: H01F 41/08

(54) **VERFAHREN UND VORRICHTUNG ZUM BEWICKELN EINES GESCHLOSSENEN RINGKERNS FÜR TRANSFORMATOREN UND DROSSELN HOHER LEISTUNGEN**
PROCESS AND DEVICE FOR WINDING A CLOSED RING CORE FOR HIGH-POWER TRANSFORMERS AND CHOKES
PROCEDES ET DISPOSITIF POUR LE BOBINAGE D'UN NOYAU TORO DAL FERME POUR DES TRANSFORMATEURS ET DES BOBINES DE SELF DE PUISSANCE ELEVEE

(30) Priorität: 03.11.1993 DE 4337436
(43) Veröffentlichungstag der Anmeldung: 12.03.1997
(73) Patentinhaber: HANSER, Volker, D-77694 Kehl-Auenheim (DE)
(72) Erfinder: HANSER, Volker, D-77694 Kehl-Auenheim (DE)
(74) Vertreter: Trappenberg, Hans
(86) Internationale Anmeldenummer: EP9403447
(87) Internationale Veröffentlichungsnummer: WO9512887

(56) Entgegenhaltungen:
- EP-A- 0 205 871
- DE-B- 1 228 719
- US-A- 3 669 365
- US-A- 4 639 707
- PATENT ABSTRACTS OF JAPAN vol. 6, no. 123 (E-117) (1001) 8. Juli 1982 & JP,A,57 050 414 (TOKYO SHIBAURA) 24. März 1982

## Beschreibung

Die Erfindung bezieht sich auf ein Verfahren sowie eine Vorrichtung zum Bewickeln eines geschlossenen Ringkernes für Transformatoren und Drosseln hoher Leistungen.

Verfahren zum maschinellen Bewickeln von Ringkernen kleiner Baugrösse bis zu einer Leistung von zum Beispiel 16 KVA sind bereits bekannt. Die dabei verwendeten Drahtquerschnitte beziehungsweise das hierbei verwendete Runddraht-Wickelmaterial lässt sich noch gut für den Wickelvorgang formen und verarbeiten. Beispielsweise ist ein solches Verfahren aus der DE-B-1 228 719 bekannt, wo zum Bewickeln des Ringkerns eine Wickelrolle, auf welcher Draht aufgewickelt ist, durch die Ringkernöffnung hindurch und um den Ringkern herum geführt wird.

Bei Transformatoren grösserer Leistung bis zum Beispiel 120 KVA werden nur in Sonderfällen Ringkerne und dabei insbesondere meist Ringkerne mit Trennstellen verwendet, die in aufwendiger Handarbeit bewickelt werden. Die hierbei notwendigen Leiterquerschnitte erfordern bei Bewickeln einen so grossen Aufwand, dass Transformatoren noch grösserer Leistung nicht mit Ringkernen realisiert werden. Von der elektrotechnischen Seite her wären Ringkerne aber bei hohen Leistungen, zum Beispiel im MVA-Bereich insbesondere für Energieverteilungsnetze wünschenswert, da sich die wesentlich geringeren Verluste und die anderen, bekannten Vorteile bei Verwendung von Ringkerntransformatoren hier ganz besonders vorteilhaft auswirken würden und damit ein hoher volkswirtschaftlicher Nutzen vorhanden wäre.

Bei Transformatoren sehr grosser Leistung bestehen die Wicklungen in der Regel aus Bändern, die für die notwendigen Leiterquerschnitte sehr breit sind, damit die Dicke der Leiter soweit reduziert werden kann, dass der bandförmige Leiter noch um den Kern gewickelt und dabei gebogen werden kann. Durch die ringförmige Geometrie des Ringkernes bei Ringkerntransformatoren lassen sich aber solche breiten, zum Beispiel einen Meter breite, Bänder nicht mehr verwenden, da bei dem vorgegebenen Krümmungsradius die Wicklung einen entsprechend grossen Abstand vom Kern haben würde beziehungsweise nicht mehr auf den Kern wegen des begrenzten, inneren Durchtrittsquerschnittes, passt.

Aufgabe der vorliegenden Erfindung ist es, ein Verfahren und eine Wickelvorrichtung für geschlossene Ringkerne zu schaffen womit auch Transformatoren sehr hoher Leistung zum Beispiel für Verteilungsnetze gefertigt werden können. Der Aufwand hierfür soll vergleichsweise gering sein.

Zur Lösung dieser Aufgabe wird erfindungsgemäss insbesondere vorgeschlagen, dass der für eine Wicklung oder eine Teilwicklung vorgesehene Leiter auf eine zusammen mit dem Wickelgut durch die Ringkernöffnung hindurchpassende Wickelrolle aufgebracht und diese Wickelrolle anschliessend um den Ringkern und durch die Innenöffung hindurchgeführt und dabei die Wicklung von der Wickelrolle auf den Ringkern umgewickelt wird. Dabei wird auf einen Ringkern-Radialabschnitt ein erstes Wicklungssegment aufgebracht, wobei bei der Erstellung dieses Wicklungssegments mehrere Lagen eines Leiters und einer Zwischenisolierung durch mehrere umlaufende Wickelrollen auf den Ringkem-Radialabschnitt aufgebracht werden. Anschliessend wird zum Aufbringen eines weiteren Wicklungssegments an einem anderen Ringkern-Radialabschnitt der Ringkern und die Wickelvorrichtung relativ zueinander verdreht und danach wird das Umwickeln des Ringkerns mit einer weiteren Wicklung vorgenommen.

Je nach dem für die notwendige Leistung erforderlichen Leiterquerschnitt kann mit diesem Verfahren die jeweilige Wicklung entweder in einem Arbeitsgang gewickelt werden oder aber es besteht auch die Möglichkeit, den Leiterquerschnitt auf mehrere Wicklungen zu verteilen und diese Wicklungen nacheinander aufzubringen.

Die jeweils in einem Wickelvorgang aufzubringende Wicklung oder Teilwicklung wird dabei zunächst auf die Wickelrolle aufgebracht und diese dann bei gleichzeitigem Abwickeln des elektrischen Leiters um den Ring und durch die Ringöffnung hindurchgeführt. Somit richtet sich die Grösse der Wickelrolle mit darauf befindlichem Wickelgut nach dem lichten Innenquerschnitt des verwendeten Ringkernes.

Durch dieses Verfahren und die bedarfsweise Aufteilung der Wicklung in mehrere Teilwicklungen lassen sich Ringkerntransformatoren und Drosseln auch für höchste Leistungen mit vertretbarem Aufwand bauen. Bedarfsweise können für sehr grosse Leistungen Ringkerntransformatoren auch modulartig aus mehreren kleineren Grundeinheiten realisiert werden, was insbesondere für den Transport und die Montage vor Ort Vorteile ergibt.

Eine Weiterbildung des erfindungsgemässen Verfahrens sieht vor, dass Wicklungen um den Ringkern gewickelt werden, dass anschliessend ein mit Luftspalten versehener, weitere Ringkern bei dem ersten Ringkern vorzugsweise konzentrisch angeordnet wird und dass anschliessend beide Ringkerne mit gemeinsamen Wicklungen bewickelt werden. Auf diese Weise lässt sich ein Transformator gleichzeitig mit integrierter Drossel wickeln.

Die erfindungsgemässe Vorrichtung zur Durchführung des Verfahrens sieht vor, dass sie eine den zu bewickelnden Ringschenkel umgreifende Führung sowie mehrere, entlang dieser Führung durch den Ringkern hindurch transportierbare, abrollbare Wickelrolle mit Wickelgut, also mit Leiter bzw. mit Zwischenisolation, aufweist und dass die Führung zum Umgreifen des Ringschenkels eine Trennstelle aufweist und somit zangenförmig öffen- und schliessbar ist. Für das Bewickeln eines geschlossenen Ringkernes wird die Führung der Wickelmaschine zunächst zangenartig geöffnet und umgreift dann nach dem Schliessen von einer Seite einen Ringkern-Abschnitt, Die Wickelrollen laufen dann entlang dieser Führung um, wobei gleichzeitig nacheinander der auf der Wickelrolle aufgewickelte elektrische Leiter und die Zwischenisolation von der jeweiligen Wickelrolle abgewickelt und auf den Ringkern aufgewickelt wird.

Der für einen Wickelvorgang verwendete Leiterquerschnitt sowie die Leiterlänge richten sich insbesondere nach dem vorhandenen Oeffnungsquerschnitt des Ringkernes. Entsprechend wird eine Aufteilung gemäss dem erforderlichen Gesamtquerschnitt der Ober- beziehungsweise Unterspannungswicklung auf mehrere Teilwicklungen nebeneinander bzw. auch aufeinander vorgenommen.

Ausgestaltungen der Erfindung sind in den Unteransprüchen aufgeführt. Nachstehend ist die Erfindung mit ihren wesentlichen Einzelheiten anhand der Zeichnungen noch näher erläutert.

Es zeigt stärker schematisiert:
- Fig. 1: eine Seitenansicht einer Wickelmaschine beim Bewickeln eines Ringkernes,
- Fig. 2: eine Detaildarstellung einer Wickelrolle,
- Fig. 3: eine Aufsicht eines teilweise bewickelten Ringkernes,
- Fig. 4 und 5: Aufsichten von Ringkernen mit Luftspalt,
- Fig. 6: eine Querschnitt eines Ringkernes mit Querschnittabstufungen,
- Fig. 7 und 8: unterschiedliche Ausführungsformen von auf dem Ringkern befindlichen Entkoppelschichten
- Fig. 9 bis 11: Wickelleiterenden in unterschiedlichen Formungsphasen.

Eine in Fig. 1 gezeigte Wickelvorrichtung 1 dient zum Bewickeln von geschlossenen Ringkernen 2 für Transformatoren oder Drosseln. Insbesondere sollen mit dieser Wickelvorrichtung Ringkerne 2 von Hochleistungstransformatoren gewickelt werden, deren Leistung beispielsweise oberhalb von 120 KVA liegt. Für solche Transformatoren weisen die aufzubringenden Wicklungen erhebliche Leiterquerschnitte auf, die nur noch schwer beim Bewickeln handhabbar sind.

Die erfindungsgemässe Wickelvorrichtung 1 weist im wesentlichen eine Führung 3 mit umlaufenden Wickelrollen 4 auf. Die Führung 3 umgreift, wie gut in Fig. 1 erkennbar, den Ringkern-Schenkel 5, der im Ausführungsbeispiel aus gewickeltem Elektroblech 6 besteht. Die Führung 3 ist zangenförmig ausgebildet und weist eine Trennstelle 7 sowie eine weitere, hier nicht sichtbare Trennstelle oder ein Schwenkgelenk gegenüber der Trennstelle 7 auf. Die Führung 3 kann somit aufgeklappt und um den Ringkern-Schenkel 5 herum gelegt werden.

Die Wickelrollen 4,4a laufen in Richtung des Pfeiles Pf 1 µm. Die in Umlaufrichtung vordere Wickelrolle 4 trägt den für die aufzubringende Wicklung bestimmten elektrischen Leiter 8 während auf einer nachfolgenden Wickelrolle 4a Isolationsmaterial 26 für die Lagenisolierung aufgewickelt ist. Beim Umlauf der Wickelrollen 4, 4a entlang der Führung 3 wird das auf den Wickelrollen befindliche Material abgewickelt und lagenweise auf den Ringkern-Schenkel 5 in dem dafür vorgesehenen Segment aufgewickelt.

Da für die Transformatoren hoher Leistung die gesamte Länge des für eine Wicklung erforderlichen elektrischen Leiters meist nicht auf eine Wickelrolle 4 passt beziehungsweise die damit gewickelte Wickelrolle 4 dann nicht durch die Innenöffnung 9 des Ringkernes 2 passt, werden, wie gut in Fig. 3 erkennbar, mehrere Wicklungssegmente 10 am Umfang des Ringkernes 2 verteilt aufgebracht. Für jede dieser Teilwicklungen kann eine ausreichende Menge von Wickelmaterial auf die Wickelrolle 4 aufgebracht werden. Die Teilwicklungen oder Wicklungssegmente 10 werden dann miteinander verschaltet, so dass die Unterspannungswicklung und auch gegebenenfalls die Oberspannungswicklung aus mehreren Teilwicklungen gebildet wird.

Die Aufteilung der Oberspannungs- und Unterspannungswicklungen bezüglich der Anordnung der einzelnen Wicklungssegmente 10 kann praktisch beliebig vorgesehen sein. Beispielsweise besteht die Möglichkeit, Oberspannungs- und Unterspannungswicklungen jeweils in Segmenten abwechselnd nebeneinander oder aber gruppenweise einander zuzuweisen. Dadurch kann der Kopplungsgrad in weiten Grenzen variiert werden.

Es besteht aber auch die Möglichkeit, bei einem Wicklungssegment 10 sowohl die Oberspannungs- als auch die Unterspannungswicklung aufzubringen. In diesem Falle könnten drei Wickelrollen im Umlauf sein, wobei die erste Wickelrolle zum Beispiel für die Unterspannungswicklung, die zweite Wickelrolle für die Isolierung und die dritte Wickelrolle für die Oberspannungwicklung vorgesehen sein.

Wie in Fig 1 und Fig. 2 erkennbar, weist die hier ringförmige Führung 3 zwei konzentrisch mit Abstand zueinander angeordnete Führungsschienen 11, 11a auf, zwischen denen ein umlaufendes, mit einem Antrieb verbundenes Transportmittel 12 geführt ist (Fig. 2). Als Transportmittel 12 kann eine umlaufende Kette oder ein Riemen oder dergleichen dienen an der beziehungsweise dem sich Kupplungsstellen 13 für Wickelrollen befinden.

Wie in Fig. 2 erkennbar, weisen die Wickelrollen Wickelkörper 14 auf, die drehbar auf eine Achse 15 gelagert sind. An dem dem Transportmittel 12 zugewandten Ende ist die Achse als Kupplungsteil ausgebildet und kann damit bei den Kupplungsstellen 13 des Transportmittels 12 vorzugsweise drehfest eingreifen. Zur Sicherung der Steckverbindung ist eine Befestigungsschraube 16 vorgesehen.

Der Wickelkörper 14 ist drehbar auf der Achse 15 gelagert und es ist eine vorzugsweise einstellbare Bremsvorrichtung 17 vorgesehen, mit der der Wickelkörper beim Abwickeln des elektrischen Leiters abgebremst werden kann. Mit der Bremsvorrichtung 17 ist somit der Wickelzug und damit die Festigkeit der aufzubringenden Wicklung steuerbar. Neben dem in das Transportmittel 12 eingreifenden Befestigungsende der Achse 15 ist auf dieser noch ein zwischen die Führungsschienen 11, 11a eingreifendes Wälzlager 18 vorgesehen.

Vor dem Aufbringen der Wicklungen beziehungsweise Teilwicklungen wird auf den beispielsweise aus gewickeltem Elektroblech 6 bestehenden Ringkern 2 eine elastische Entkopplungsschicht 19 aufgebracht. Diese dient zum Ausgleich von Wärmedehnungen, insbesondere auch, wenn der Transformator nach dem Bewickeln in Giessharz eingegossen wird.

In Fig. 1 ist noch eine Haltevorrichtung 20 für den zu bewickelnden Ringkern 2 angedeutet, mittels der der Ringkern 2 gehalten und gegebenenfalls auch gedreht werden kann. Somit kann nach dem Fertigstellen einer Wicklung der Ringkern 2 in Umfangsrichtung gedreht und dann eine weitere Wicklung aufgebracht werden. Es besteht aber auch die Möglichkeit, dass die Relativ-Drehbewegung zwischen Ringkern und Wickelvorrichtung 1 von der Wickelvorrichtung selbst ausgeführt wird, indem diese in Umfangsrichtung des Ringkernes 2 positionierbar ist.

Bei einer Aufteilung einer Unterspannungswicklung oder einer Oberspannungswicklung in eine Reihe von Teilwicklungen oder Wicklungssegmenten 10 müssen diese miteinander verbunden werden. Um dieses Verbinden zu vereinfachen, wird die in den Figuren 9 bis 11 gezeigte Ausbildung der Wicklungsenden vorgeschlagen.

Das Ende des bandförmigen elektrischen Leiters 8 wird dazu um eine in der Bandebene liegende, schräge Knicklinie 21 gefaltet, so dass das Ende dann winklig zum übrigen Leiter 8, vorzugsweise rechtwinklig verläuft Dieses abgewinkelte, gefaltete Ende kann dann, wie in Fig. 10 gezeigt, in seiner Breite durch Umfalten halbiert werden. Dies kann so lange wiederholt werden, bis ein kompaktes Anschlussende 22 entsteht, das mechanisch stabil ist und mit den ebenfalls so ausgebildeten Anschlussenden benachbarter Wicklungen mit Hilfe von Press-, Schweiss- oder Löttechnik verbunden werden kann. Dies vereinfacht somit ganz erheblich das Verschalten der einzelnen Teilwicklungen.

Der nach dem erfindungsgemässen Verfahren hergestellte Transformator kann auch mit einer integrierten Drossel ausgerüstet sein. Dazu wird, wie vorbeschrieben, zunächst ein Teil der Wicklungen oder der Wicklungssegmente 10 auf den Ringkern 2 aufgebracht. Anschliessend wird ein weiterer Ringkern 2a oder 2b (vergleiche Fig. 4 und Fig. 5), die mit Luftspalten 23 versehen sind, dem teilbewickelten Ringkern 2 zugeordnet und es werden dann beide Ringkerne mit weiteren Wicklungen gemeinsam umwickelt

Fig. 6 zeigt einen im Schnitt dargestellten Stufen-Ringkern 2c, durch den unerwünschte Wickelzwischenräume zwischen Ringkern und Wicklung vermieden werden können. Deutlich ist hier auch der Verlauf der vorgesehenen Entkopplungsschichten 19 erkennbar.

Die Fig. 7 und Fig. 8 zeigen zwischen dem Ringkern 2 und einer aufzubringenden Wicklung (hier nicht dargestellt) befindliche Zwischenschichten 24, die Kühlkanäle 25 zur Kühlung der Wicklungen und des Kernes aufweist. Von aussen können diese Kühlkanäle 25 mit einem kühlenden Medium versorgt werden.

Fig. 7 zeigt eine Ausführungsform, bei der die Zwischenschicht 24 aus elastischem Material ist und damit gleichzeitig die Entkopplungsschicht 19 bildet. Fig. 8 zeigt eine andere Ausführungsform, wo die Kühlkanäle 25 in einer von der Entkopplungsschicht 19 getrennten Zwischenschicht 24 untergebracht sind.

Erwähnt sei noch, dass die Entkopplungsschicht auf den radialen und den axialen Seiten des Ringkernes unterschiedlich ausgebildet sein kann, um einen Einfluss auf die magnetischen Eigenschaften des Kernes durch unterschiedliche Druckbeaufschlagung zu erreichen.

## Patentansprüche

1. Verfahren zum Bewickeln eines geschlossenen Ringkernes für Transformatoren und Drosseln hoher Leistung, mit einer oder mehreren elektrischen Leitern, bei welchem Verfahren der für eine Wicklung oder eine Teilwicklung vorgesehene Leiter (8) auf eine zusammen mit dem Wickelgut durch die Ringkernöffnung (9) hindurchpassende Wickelrolle (4) aufgebracht und diese Wickelrolle anschliessend um den Ringkern (2, 2a, 2b, 2c) und durch die Innenöffnung (9) hindurchgeführt und dabei die Wicklung von der Wickelrolle (4) auf den Ringkern umgewickelt wird, dadurch gekennzeichnet, dass auf einen Ringkern-Radialabschnitt ein erstes Wicklungssegment (10) aufgebracht wird, wobei bei der Erstellung des Wicklungssegments (10) mehrere Lagen eines Leiters (8) und einer Zwischenisolierung (26) durch mehrere umlaufende Wickelrollen (4, 4a) auf den Ringkern-Radialabschnitt aufgebracht werden, und dass anschliessend zum Aufbringen eines weiteren Wicklungssegments an einem anderen Ringkern-Radialabschnitt der Ringkern und die Wickelvorrichtung relativ zueinander verdreht werden und dann das Umwickeln des Ringkerns mit einer weiteren Wicklung vorgenommen wird.

2. Verfahren nach Anspruch 1, dadurch gekennzeichnet, dass insbesondere bei mehreren aus elektrischen Bandleitern gewickelten Wicklungen oder Teilwicklungen deren Enden um eine in der Bandebene liegende, schräge Knicklinie (21) gefaltet und das gefaltete Ende ein- oder mehrfach zu einem Anschlussende (22) zusammengefaltet oder gerollt wird.

3. Verfahren nach einem der Ansprüche 1 oder 2, dadurch gekennzeichnet, dass Wicklungen um den Ringkern (2) gewickelt werden, dass anschliessend ein mit Luftspalten (23) versehener, weiterer Ringkern (2a, 2b) bei dem ersten Ringkern (2) vorzugsweise konzentrisch angeordnet wird und dass anschliessend beide Ringkerne (2, 2a, 2b) mit gemeinsamen Wicklungen bewickelt werden.

4. Vorrichtung zum Bewickeln von geschlossenen Ringkernen mit elektrischen Leitern als Wickelgut zur Herstellung von Transformatoren und Drosseln hoher Leistung, insbesondere zur Durchführung des Verfahrens nach einem der Ansprüche 1 bis 3, mit einer einen Ringkern-Schenkel (5) umgreifenden Führung (3) und einer durch den Ringinnenraum hindurch bewegbaren, mit Wickelgut beladenen Wickelrolle (4), dadurch gekennzeichnet, dass die Führung zum Umgreifen des Ringkern-Schenkels (5) eine Trennstelle (7) aufweist und zangenförmig öffen- und schliessbar ist, und dass sie mehrere Wickelrollen (4,4a) aufweist, die mit einem Leiter (8) bzw. mit einer Zwischenisolierung (26) beladen sind, wobei die Wickelrollen (4,4a) bei geschlossener Führung (3) mit Hilfe von Transportmitteln nacheinander entlang der Führung (3) durch den Ringkern hindurch bewegbar sind.

5. Vorrichtung nach Anspruch 4, dadurch gekennzeichnet, dass die Führung (3) ringförmig ausgebildet ist und Kupplungsstellen (13) zur Aufnahme vorzugsweise mehrerer Wickelrollen (4, 4a) aufweist.

6. Vorrichtung nach Anspruch 4 oder 5, dadurch gekennzeichnet, dass die Führung (3) in Betriebsstellung feststehende Führungsschienen (11, 11a) aufweist und dass die Wickelrollen (4, 4a) an Transportmittel (12), die entlang der Führungsschienen geführt sind, ankuppelbar sind.

7. Vorrichtung nach Anspruch 6, dadurch gekennzeichnet, dass die Führungsschienen (11, 11a) konzentrisch und parallel nebeneinander angeordnet sind und dass dazwischen ein umlaufendes Transportmittel (12), vorzugsweise eine Kette, ein Riemen oder ein derartiges Zugelement vorgesehen ist, an dem sich Kupplungsstellen (13) zum Anbringen von Wickelrollen (4, 4a) befinden.

8. Vorrichtung nach einem der Ansprüche 4 bis 7, dadurch gekennzeichnet, dass die Wickelrollen einen auf einer Achse (15) drehbar gelagerten Wickelkörper (14) aufweisen, dass die Achse (15) an einem Ende als Kupplungsteil zum Verbinden mit dem Transportmittel (12) oder dergleichen ausgebildet ist und bei diesem Kupplungsteil wenigstens ein Lager, insbesondere eine Wälzlager (18) angeordnet ist, das mit der Führung (3) zusammenwirkt.

9. Vorrichtung nach einem der Ansprüche 4 bis 8, dadurch gekennzeichnet, dass bei den Wickelrollen (4, 4a) vorzugsweise einstellbare Bremsvorrichtungen (17) zur Drehmomenteinstellung vorgesehen sind.

10. Vorrichtung nach einem der Ansprüche 4 bis 9, dadurch gekennzeichnet, dass eine Positioniervorrichtung für den zu bewickelnden Ringkern (2) und/oder die Wickelvorrichtung (1) vorgesehen ist, zum Aufbringen von Wicklungen an unterschiedlichen Umfangsstellen des Ringkerns.

## Claims

1. A process for winding a closed ring core for high-power transformers and chokes, with one or more electrical conductors, in which process the conductor (8) which is intended for a winding or a partial winding is put onto a winding roller (4) which passes together with the winding material through the opening (9) of the ring core and the winding roller is then passed around the ring core (2, 2a, 2b, 2c) and through the internal opening (9) and in that step the winding is unwound from the winding roller (4) onto the ring core, characterised in that a first winding segment (10) is applied to a radial portion of the ring core, wherein in the production of the winding segment (10) a plurality of layers of a conductor (8) and an intermediate insulation (26) are applied to the radial portion of the ring core by a plurality of rotating winding rollers (4, 4a), and that then for applying a further winding segment to another radial portion of the ring core the ring core and the winding apparatus are rotated relative to each other and then a further winding is wound around the ring core.

2. A process according to claim 1 characterised in that in particular in the case of a plurality of windings or partial windings which are wound from electrical strip conductors, the ends thereof are folded about an inclined end line (21) which is disposed in the plane of the strip and the folded end is rolled or folded together one or more times to form a connecting end (22).

3. A process according to one of claims 1 and 2 characterised in that windings are wound around the ring core (2), that then a further ring core (2a, 2b) provided with air gaps (23) is arranged preferably concentrically in relation to the first ring core (2) and that then both ring cores (2, 2a, 2b) are wound with common windings.

4. Apparatus for winding closed ring cores with electrical conductors as winding material for producing high-power transformers and chokes, in particular for carrying out the process according to one of claims 1 to 3, comprising a guide (3) surrounding a ring core shank (5) and a winding roller (4) which is movable through the interior of the ring and which is loaded with winding material, characterised in that the guide for surrounding the ring core shank (5) has a separation location (7) and can be opened and closed in a tongs-like manner, and that it has a plurality of winding rollers (4, 4a) which are loaded with a conductor (8) and with an intermediate insulation (26) respectively, wherein when the guide (3) is closed the winding rollers (4, 4a) are successively movable along the guide (3) through the ring core by way of transport means.

5. Apparatus according to claim 4 characterised in that the guide (3) is of a ring-like configuration and has connecting locations (13) for receiving preferably a plurality of winding rollers (4, 4a).

6. Apparatus according to claim 4 or claim 5 characterised in that the guide (3) has guide rails (11, 11a) which are stationary in the operative position and that the winding rollers (4, 4a) can be coupled to transport means (12) which are guided along the guide rails.

7. Apparatus according to claim 6 characterised in that the guide rails (11, 11a) are arranged concentrically and parallel in side-by-side relationship and that provided therebetween is a circulating transport means (12), preferably a chain, a belt or a pulling element of that kind, on which there are disposed coupling locations (13) for mounting winding rollers (4, 4a).

8. Apparatus according to one of claims 4 to 7 characterised in that the winding rollers have a winding body (14) rotatably mounted on a spindle (15), that the spindle (15) is at one end in the form of a coupling portion for connection to the transport means (12) or the like and arranged at said coupling portion is at least one bearing, in particular a rolling bearing (18), which co-operates with the guide (3).

9. Apparatus according to one of claims 4 to 8 characterised in that preferably adjustable braking devices (17) are provided in relation to the winding rollers (4, 4a) for torque setting purposes.

10. Apparatus according to one of claims 4 to 9 characterised in that there is provided a positioning device for the ring core (2) to be wound and/or the winding apparatus (1), for applying windings at different peripheral locations on the ring core.

## Revendications

1. Procédé pour le bobinage d'un noyau toroïdal fermé pour des transformateurs et des bobines de self à grande puissance, avec un ou plusieurs conducteurs électriques, selon lequel le conducteur (8) prévu pour un enroulement ou un enroulement partiel est apposé sur une bobine (4) passant, conjointement avec le matériau bobiné, à travers l'ouverture (9) du noyau toroïdal, et cette bobine est ensuite dirigée autour du noyau toroïdal (2, 2a, 2b, 2c) et à travers l'ouverture intérieure (9), l'enroulement étant alors rebobiné de la bobine (4) sur le noyau toroïdal, **caractérisé** en ce qu'un premier segment d'enroulement (10) est apposé sur un tronçon radial du noyau toroïdal, plusieurs couches d'un conducteur (8) et d'une isolation intermédiaire (26) étant, lors de la réalisation du segment d'enroulement (10), apposées par plusieurs bobines circulantes (4, 4a) sur le tronçon radial du noyau toroïdal, et en ce qu'ensuite, afin d'apposer un autre segment d'enroulement sur un autre tronçon radial du noyau toroïdal, le noyau toroïdal et le dispositif de bobinage sont tournés l'un par rapport à l'autre, à la suite de quoi l'on entreprend le bobinage du noyau toroïdal avec un autre enroulement.

2. Procédé selon la revendication 1, **caractérisé** en ce qu'en présence notamment de plusieurs enroulements ou enroulements partiels constitués de conducteurs plats enroulés, les extrémités de ces enroulements sont pliées selon une ligne d'inflexion oblique (21) située dans le plan du conducteur plat, et l'extrémité pliée est repliée ou roulée une ou plusieurs fois en une extrémité de raccordement (22).

3. Procédé selon la revendication 1 ou 2, **caractérisé** en ce que des enroulements sont bobinés autour du noyau toroïdal (2), en ce qu'ensuite un autre noyau toroïdal (2a, 2b) pourvu d'entrefers (23) est disposé de préférence concentriquement autour du premier noyau toroïdal (2), et en ce que les deux noyaux toroïdaux (2, 2a, 2b) sont ensuite bobinés avec des enroulements communs.

4. Dispositif pour le bobinage de noyaux toroïdaux fermés avec des conducteurs électriques comme matériau bobiné pour la fabrication de transformateurs et de bobines de self à grande puissance, notamment pour la mise en oeuvre du procédé selon une des revendications 1 à 3, comprenant un guide (3) s'engageant autour d'une branche (5) de noyau toroïdal, et une bobine (4), chargée de matériau bobiné, qui peut être déplacée à travers l'espace intérieur du noyau, **caractérisé** en ce que le guide, afin de s'engager autour de la branche (5) de noyau toroïdal, présente un point de séparation (7) et peut être ouvert et fermé à la manière d'une pince, et en ce qu'il présente plusieurs bobines (4, 4a), qui sont respectivement chargées d'un conducteur (8) ou d'une isolation intermédiaire (26), les bobines (4, 4a) pouvant, à l'aide de moyens de transport, lorsque le guide (3) est fermé, être déplacées successivement à travers le noyau toroïdal le long du guide (3).

5. Dispositif selon la revendication 4, **caractérisé** en ce que le guide (3) est réalisé de forme annulaire et présente des points d'accouplement (13) pour recevoir, de préférence, plusieurs bobines (4, 4a).

6. Dispositif selon la revendication 4 ou 5, **caractérisé** en ce que le guide (3) présente des rails de guidage (11, 11a) fixes en position de service, et en ce que les bobines (4, 4a) peuvent être accouplées à des moyens de transport (12) qui sont guidés le long des rails.

7. Dispositif selon la revendication 6, **caractérisé** en ce que les rails de guidage (11, 11a) sont disposés concentriquement et parallèlement entre eux, et en ce qu'un moyen de transport circulant (12) est prévu entre eux, de préférence une chaîne, une courroie ou un élément de traction analogue, sur lequel se trouve des points d'accouplement (13) pour l'installation de bobines (4, 4a).

8. Dispositif selon une des revendications 4 à 7, **caractérisé** en ce que les bobines présentent un corps de bobine (14) monté à rotation sur un axe (15), en ce que l'axe (15) est réalisé à une extrémité sous forme d'élément d'accouplement pour l'assemblage avec le moyen de transport (12) ou analogue, et au moins un palier, notamment un palier à roulement (18), est disposé sur cet élément d'accouplement et coopère avec le guide (3).

9. Dispositif selon une des revendications 4 à 8, **caractérisé** en ce que des dispositifs de freinage (17), de préférence réglables, sont prévus sur les bobines (4, 4a) pour le réglage du couple de rotation.

10. Dispositif selon une des revendications 4 à 9, **caractérisé** en ce qu'un dispositif de positionnement est prévu pour le noyau toroïdal (2) à bobiner et/ou pour le dispositif de bobinage (1), afin d'apposer des enroulements en différents endroits de la périphérie du noyau toroïdal.
